# EUROPÄISCHE PATENTSCHRIFT

(11) **EP 4 143 866 B1**
(45) Veröffentlichungstag und Bekanntmachung des Hinweises auf die Patenterteilung: **07.08.2024**
(21) Anmeldenummer: 21721916.1
(22) Anmeldetag: 27.04.2021
(51) Int. Cl.: H01H 37/04

(54) **SICHERHEITSVORRICHTUNG FÜR ELEKTRISCHE GERÄTE**
SAFETY DEVICE FOR ELECTRICAL APPLIANCES
DISPOSITIF DE SÉCURITÉ POUR MACHINES ÉLECTRIQUES

(30) Priorität: 28.04.2020 DE 102020111516
(43) Veröffentlichungstag der Anmeldung: 08.03.2023
(73) Patentinhaber: Stiebel Eltron GmbH & Co. KG, 37603 Holzminden (DE)
(72) Erfinder: ARNEMANN, Christian, 37671 Höxter (DE); GROBE, Michael, 37671 Höxter (DE)
(86) Internationale Anmeldenummer: PCT/EP2021/060924
(87) Internationale Veröffentlichungsnummer: WO 2021/219598

(56) Entgegenhaltungen:
- CN-B- 106 601 548
- DE-A1- 1 665 683
- DE-C1- 19 704 575

## Beschreibung

Die Erfindung betrifft eine Sicherheitsvorrichtung zum Notabschalten eines elektrischen Warmwasserbereiters oder einer Wärmepumpe.

Aus dem Stand der Technik sind Sicherheitsvorrichtungen zum Notabschalten elektrischer Warmwasserbereiter, wie elektrische Durchlauferhitzer, bekannt. Solche Sicherheitsvorrichtungen stellen eine leitfähige Verbindung zwischen einem auf einer Leiterplatine angeordneten Kontakt und einem Gegenkontakt her, und trennen diese Verbindung im Notfall.

Figur 7 zeigt eine Ausführungsform einer bekannten Sicherheitsvorrichtung 100 mit einer Platine 110 und einem darauf aufgelisteten Kontaktträger 120 mit einem daran angeordneten Kontakt 122 in Form eines Kontaktniets. Ein Trägerelement 130, welches den Gegenkontakt 132 aufnimmt, ist federgelagert relativ zum Kontakt 122 bewegbar, um eine leitfähige Verbindung zwischen Kontakt und Gegenkontakt herzustellen bzw. diese zu trennen. Das Trägerelement 130 mit dem Gegenkontakt 132 ist in einem Gehäuse aufgenommen. Der Kontaktträger 120 mit dem daran angeordneten Kontaktniet 122 ist dagegen auf der Platine 110 aufgelötet und kontaktiert den Gegenkontakt 132 durch eine Öffnung im Gehäuseboden. Diese bekannte Ausgestaltung einer Sicherheitsvorrichtung erfordert einen hohen Montageaufwand bei der Anordnung der einzelnen Elemente innerhalb des Gehäuses. Zudem müssen die Kontaktträger auf der Platine sehr präzise platziert werden, um eine exakte Kontaktierung der in das Gehäuse ragenden Kontakte und darin befindlichen Gegenkontakte sicherzustellen.

DE 197 04 575 C1 offenbart bei einem Schaltgerät mit Trägerteil und Biegefederelement eine verbesserte Verbindung. Dazu weist das Biegefederelement an seinem im wesentlichen flachen Ende zwei vorzugsweise in stumpfem Winkel abgewinkelte Ränder auf, an denen Rastvorsprünge ausgebildet sind. Das im Querschnitt U-förmig ausgebildete Trägerteil weist an seinen Seitenschenkeln oder -abschnitten umgebogene Laschen auf, die sich vertikal zu dem Mittelabschnitt erstreckende Führungskanäle definieren. Die Laschen können durchgehend oder unterbrochen sein. Die Führungskanäle dienen gemeinsam mit einem Isolierstoffkörper als Widerlager für das Biegefederelement. Den Rastvorsprüngen sind Rastöffnungen im Bereich des Bodens der Führungskanäle zugeordnet.

Es ist daher die Aufgabe der vorliegenden Erfindung, eine verbesserte Sicherheitsvorrichtung zum Notabschalten eines elektrischen Warmwasserbereiters oder einer Wärmepumpe bereitzustellen.

Diese Aufgabe wird durch eine Sicherheitsvorrichtung nach Anspruch 1 gelöst.

Die spezifische Ausgestaltung des Gehäuses ermöglicht eine einfache Montage der Sicherheitsvorrichtung, in dem zunächst alle Komponenten der Sicherheitsvorrichtung im Deckel angeordnet und anschließend durch das Basiselement darin gesichert werden. Die Führungs- und Positionierelemente sowie die hierzu korrespondierenden Gegenführungselemente und Gegenpositionierelemente stellen eine korrekte Ausrichtung zwischen Basiselement und Deckel sicher.

In einer weiteren Ausgestaltung der erfindungsgemäßen Sicherheitsvorrichtung kann vorgesehen sein, dass der Deckel Führungsstifte als Gegenführungselemente aufweist. Diese Führungsstifte können neben einer exakten Positionierung des Basiselements relativ zum Deckel auch der Aufnahme und Führung von weiteren Elementen der Sicherheitsvorrichtung dienen, wie beispielsweise der Aufnahme von Federn und/oder eines Trägerelements für die Gegenkontakte, das entlang der Führungsstifte geführt sein kann.

Neben Führungsstiften können, zusätzlich zu diesen, selbstverständlich weitere Führungselemente, wie Vorsprünge oder Nuten vorgesehen sein, um eine exakte Positionierung zwischen Deckel und Basiselement sicherzustellen.

In einer weiterhin erfindungsgemäßen Ausführung kann vorgesehen sein, dass das Basiselement wenigstens ein Wandelement aufweist, das sich im montierten Zustand der Sicherheitsvorrichtung zwischen zwei zumindest annähernd parallelen Seitenwänden des Deckels erstreckt.

Ein solches Wandelement stellt sicher, dass die Seitenwände des Deckels einen definierten Abstand zueinander aufweisen. Dies ist notwendig, um ein Verklemmen des sich im Deckel bewegenden Kontaktträgers zwischen den Seitenwänden zu verhindern. Durch das Vorsehen eines solchen Wandelements, welches die Formstabilität des Deckels erhöht, kann auf zusätzliche Stabilisierungselemente an der Außenseite des Deckels verzichtet werden, womit eine Reduzierung der Größe der Sicherheitsvorrichtung ermöglicht wird.

In einer weiteren Ausführung der erfindungsgemäßen Sicherheitsvorrichtung weist diese wenigstens zwei Kontaktpaare auf und das wenigstens eine Wandelement des Basiselements ist zwischen den wenigstens zwei Kontaktpaaren positioniert. Zusätzlich zu einer erhöhten Stabilität des Deckels kann ein solches Wandelement das Entstehen eines Lichtbogens zwischen zwei benachbarten Kontaktpaaren sowie einen Funkenüberschlag sicher verhindern.

Üblicherweise werden elektrische Geräte mit hoher Leistungsaufnahme, wie beispielsweise Warmwasserbereiter oder Wärmepumpen an ein Drei-Phasen-Wechselspannungsnetz angeschlossen. Daher kann die erfindungsgemäße Sicherheitsvorrichtung drei Kontaktpaare aufweisen, so dass jede der drei Phasen im Notfall durch die Sicherheitsvorrichtung getrennt werden kann. In diesem Fall besitzt das Basiselement zwei Wandelemente, die so angeordnet sind, dass sich zwischen zwei benachbarten Kontaktpaaren ein Wandelement befindet.

Sind die Führungselemente des Basiselements in die Wandelemente des Basiselements integriert, ergibt sich ein vereinfachter Aufbau des Basiselements, der insgesamt zu einer Verringerung der Größe der Sicherheitsvorrichtung führen kann.

Besitzt die Sicherheitsvorrichtung eine Platine, auf welcher die wenigstens eine erste Kontaktanordnung angeordnet ist, kann weiterhin vorgesehen sein, dass die Führungsstifte des Deckels in hierzu korrespondierende Aufnahmen in der Platine eingreifen. Hierdurch ist eine exakte Ausrichtung des Gehäuses auf der Platine möglich, die eine genaue Positionierung der ersten und zweiten Kontaktanordnungen zueinander sicherstellt.

Bei der erfindungsgemäßen Sicherheitsvorrichtung besteht die erste Kontaktanordnung aus einem ersten und einem zweiten Kontaktteil, wie einem Kontaktniet, und die zweite Kontaktanordnung ist durch eine zweifach abgewinkelte Kontaktbrücke gebildet. Die beiden die erste Kontaktanordnung bildenden Kontaktteile können dabei zwei auf der Platine angeordnete Kontaktniete sein, die mit zwei Punkten der Kontaktbrücke in Kontakt treten. Alternativ hierzu kann die Kontaktbrücke an den Berührungspunkten zu den Kontaktnieten ebenfalls spezielle Kontaktelemente, wie Kontaktniete, aufweisen.

Weist das erfindungsgemäße Basiselement zwei zueinander parallel ausgerichtete Wandelemente auf, kann weiterhin vorgesehen sein, dass zwischen diesen ein stabförmiges Stabilisierungselement angeordnet ist. Ein solches Stabilisierungselement stellt sicher, dass der Abstand der beiden Wandelemente des Basiselements nicht verändert wird, beispielsweise während der Montage der Sicherheitsvorrichtung, wodurch ebenfalls in die Wandelemente integrierte Führungselemente ihre definierte Position beibehalten.

In der erfindungsgemäßen Sicherheitsvorrichtung kann weiterhin vorgesehen sein, dass der Deckel und das Basiselement Paare von zusammenwirkenden Rastelementen aufweisen. Hierdurch können der Deckel und das Basiselement zur Sicherung der Position der im Gehäuse untergebrachten Komponenten miteinander fixiert werden, um das Gehäuse anschließend auf einer Platine anzubringen. Dies führt zu einer weiteren Vereinfachung der Montage der Sicherheitsvorrichtung.

Weitere vorteilhafte Ausgestaltungen und Ausführungsformen werden im Folgenden mit Verweis auf die beigefügten Figuren beschrieben.

### Hierbei zeigen:

- Figur 1:: eine schematische Darstellung einer Sicherheitsvorrichtung gemäß einem Ausführungsbeispiel der vorliegenden Erfindung;
- Figur 2:: eine weitere schematische Darstellung der Sicherheitsvorrichtung nach Figur 1,
- Figur 3:: eine Schnittdarstellung der Sicherheitsvorrichtung gemäß Figuren 1 und 2 entlang der Schnittlinie A-A,
- Figur 4:: eine Schnittdarstellung der Sicherheitsvorrichtung gemäß Figuren 1 und 2 entlang der Schnittlinie B-B,
- Figur 5:: einen Ausschnitt aus der Schnittdarstellung gemäß Figur 4,
- Figur 6:: eine schematische Darstellung des Gehäuses der Sicherheitsvorrichtung nach Figuren 1 und 2, und
- Figur 7:: schematische Darstellung einer Sicherheitsvorrichtung nach dem bisherigen Stand der Technik.

Figur 1 zeigt eine schematische Darstellung einer Sicherheitsvorrichtung 1 gemäß einem Ausführungsbeispiel der vorliegenden Erfindung. Die Sicherheitsvorrichtung 1 umfasst ein Gehäuse 10 mit einem Deckel 20 und einem Basiselement 30, in welchem weitere Komponenten der Sicherheitsvorrichtung 1, wie ein Zuganker 40, untergebracht sind, eine Spule 50, die den Zuganker 40 betätigt, und eine Platine 60, auf deren Oberseite 60a das Gehäuse 10 mit den übrigen Komponenten der Sicherheitsvorrichtung 1 angebracht ist. Die Spule 50 ist in einem Spulenträger 52 aufgenommen, der an der in Figur 1 linken Seite des Gehäuses 20 und mit Abstand zur Oberseite 60a der Platine 60 angeordnet ist. Der Deckel 20 des Gehäuses 10 besitzt eine Oberseite 20a, zwei parallel zueinander verlaufende Seitenflächen 20b sowie zwei ebenfalls parallel zueinander verlaufende Stirnflächen 20c. An den Stirnflächen 20c des Deckels 20 sind weiterhin zwei Schraubtuben 21 angeordnet, mittels denen der Deckel 20 an der Platine 60 befestigt wird. Hierzu werden zwei Schrauben 21a von der Unterseite 60b der Platine 60 durch entsprechende Löcher in der Platine 60 in die Schraubtuben 21 eingeschraubt (vergleiche Figur 2).

Der Deckel 20 weist zwei Führungsstifte 22 auf, die sich von der Innenseite der Oberseite 20a in Richtung der Platine 60 erstrecken (vergleiche Figuren 3 und 5). Die Führungsstifte 22 überragen die Seitenflächen 20b und greifen in Positionierhilfen in Form von zwei Löchern 62 in der Platine 60.

Am Deckel 20 sind an dessen zur Platine 60 weisenden Seite im Bereich der Schraubtuben 21 Positionierstifte 20e angeordnet, die eine positionsgenaue Anordnung des Gehäuses 10 auf der Platine 60 weiter unterstützen. Die Positionierstifte 20e ragen nicht aus der Unterseite 60b der Platine 60 heraus, sondern schließen vorzugsweise bündig mit dieser ab. Die in unmittelbarer Nähe zu den Schraubtuben 21 angeordneten Positionierstifte 20e verhindern zudem ein Verwinden oder Verrutschen des Gehäuses 10 auf der Platine 60, besonders beim Anziehen der Schrauben 21a (vergleiche Figuren 2 und 3).

Der Spulenträger 52 liegt mit seiner in Figur 1 rechten Seite in einer entsprechenden Aufnahme des Deckels 20. An seinem von dem Gehäuse 10 wegweisende Ende weist der Spulenträger 52 ein Stützelement 54 auf, welches sich zur Platine 60 erstreckt und den Spulenträger 52 mit der Spule 50 auf der Platine 60 abstützt. Am zur Platine 60 gerichteten Ende des Stützelementes 54 ist dieses mit einem Positionierelement in Form eines Stiftes 55 versehen, dersich durch ein entsprechendes Loch in der Platine 60 erstreckt (vergleiche Figuren 2 und 3). Wie weiterhin im Besonderen in den Figuren 1 und 2 zu sehen ist, werden die elektrischen Anschlüsse 51 der Spule 50 durch der Stützelement 54 auf die Unterseite 60b der Platine 60 geführt.

Das Basiselement 30 besteht im Wesentlichen aus zwei parallel zueinander angeordneten Stegen 32 sowie zwei, die Enden der Stege 32 miteinander verbindenden Wandelementen 33, sodass das Basiselement eine zumindest annähernd rechteckige Form hat (vergleiche Figur 5). In die Wandelemente 33 sind Führungselemente 34 in Form von Führungshülsen integriert, die sich senkrecht zu der von den Stegen 32 und den Wandelementen 33 gebildeten Ebene erstrecken. Der Abstand der Führungshülsen 34 zueinander entspricht dem Abstand der Führungsstifte 22 des Deckels 20, so dass sich diese im montierten Zustand durch die Führungshülsen 34 erstrecken. Weiterhin erstreckt sich zwischen den Führungshülsen 34 und parallel zu den Stegen 32 ein stabförmiges Stabilisierungselement 35.

Wie in Figur 1 zu erkennen ist, weisen die Seitenflächen 20b des Deckels 20 an ihren Unterkanten Ausnehmungen 20d auf, deren Form und Größe der Form und Größe der Stege 32 des Basiselements 30 entsprechen, so dass dieses mit den Stegen 32 in die Ausnehmungen 20d formschlüssig eingreifen kann. Zusätzlich sind die Enden der Stege 32 sowie die Enden der Ausnehmungen 20d mit zueinander korrespondierenden Schrägen versehen, um ein Einsetzen des Basiselements 30 in den Deckel 20 weiter zu erleichtern.

An den Oberkanten der Wandelemente 33 sind Auskragungen 36 angeordnet. Diese bilden zusammen mit an den Innenseiten der Seitenwände 20d des Deckels 20 vorgesehenen Vorsprüngen 24 Paare von Rastelementen, um das Basiselement 30 im Deckel 20 zu sichern (vergleiche Figur 6).

Die Sicherheitsvorrichtung 1 nach Figur 1 besitzt drei Kontaktpaare 70, 80, 90. Jedes dieser drei Kontaktpaare 70, 80, 90 weist eine erste Kontaktanordnung 71, 81, 91 auf, die jeweils aus zwei auf der Platine 60 angeordneten Kontaktnieten 71a, 71b, 81a, 81b, 91a, 91b gebildet ist, die mit ihrem Kopf auf der Oberseite 60a der Platine 60 aufliegen und auf deren Unterseite 60b mit ihrem Schaft herausragen (vergleiche Figur 2).

Es sollte beachtet werden, dass in einer anderen Ausführung der Sicherheitsvorrichtung 1 auch mehr oder weniger Kontaktpaare 70, 80, 90 vorgesehen sein können, wobei Deckel 20 und Basiselement 30 dann entsprechend angepasst sind.

Zusätzlich ist es möglich, die Sicherheitsvorrichtung 1 auch ohne mittlere Kontaktpaare zu bestücken, ohne dass die Bauteile angepasst werden müssen. Hierbei ist wichtig, dass der Schalter kraftmäßig symmetrisch belastet wird, also sind beispielsweise drei Kontaktpaare oder zwei Kontaktpaare als Bestückung möglich, wobei sich diese dann außen befinden müssen.

Die Kontaktpaare 70. 80, 90 weisen weiterhin eine zweite Kontaktanordnung 72, 82, 92 auf, die sind jeweils durch eine zweifach abgewickelte Kontaktbrücke 72a, 82a, 92a gebildet ist, sodass jede dieser Kontaktbrücken 72a, 82a, 92a zwei Kontaktpunkte zur Kontaktierung der Kontaktnieten 71a, 71b, 81a, 81b, 91a, 91b aufweist. In Figur 4 ist das Kontaktpaar 80 zu sehen. Wie dort ebenfalls erkennbar ist, kann auch die zweite Kontaktanordnung 82, neben der Kontaktbrücke 82a,zusätzliche Kontaktelemente in Form von Kontaktnieten 82b, 82c aufweisen. Selbstverständlich umfassen in diesem Fall auch die zweiten Kontaktanordnungen 72, 92 neben den Kontaktbrücken 72a, 92a, entsprechende Paare von Kontaktnieten 72b, 72c, 92b, 92c.

Die zweiten Kontaktanordnungen 72, 82, 92 sind in einem Kontakthalter 94 mittels einer Feder 95 federnd gehalten. Der Kontakthalter 94 besitzt einen im wesentlichen quaderförmigen Grundkörper 94a sowie einen sich hiervon senkrecht nach oben erstreckenden Betätigungsstift 94b. Der Betätigungsstift 94b erstreckt sich im montierten Zustand der Sicherheitsvorrichtung 1 durch den Zuganker 40 und weiter durch eine Öffnung in der Oberseite 20a des Deckels 20 (vergleiche Figur 3). Weiterhin weist der Grundkörper 94a des Kontakthalters 94 zwei senkrechte Durchgangsöffnungen 94c auf, die mit den Führungsstiften 22 des Deckels 20 fluchten, und entlang derer der Kontakthalter 94 zur Herstellung und zum Trennen der Verbindung zwischen der ersten Kontaktanordnung 71, 81, 91 und der zweiten Kontaktanordnung 72, 82, 92, bewegbar ist.

Zur Montage der Sicherheitsvorrichtung 1 wird zunächst der Zuganker 40 in den Deckel 20 eingesetzt. Anschließend wird der Kontakthalter 94 mit den darin federnd gehaltenen Gegenkontakten 72, 82, 92 so im Deckel 20 platziert, dass der Betätigungsstift 94a durch den Zuganker 40 und die Öffnung im Deckel 20 reicht. Der Kontakthalter 94 wird dabei entlang der Führungsstifte 22 geführt, die sich durch die Durchgangsöffnungen 94c des Kontakthalters 94 erstrecken. Auf die Führungsstifte 22 können dann zwei Federn 95 aufgesetzt und abschließend das Basiselement 30 auf die Führungsstifte 22 aufgeschoben werden, um mit den Vorsprüngen 24 zu verrasten. Die so geschaffene Baugruppe kann danach auf die Oberseite 60a der Platine 60 mit der daran bereits befestigten ersten Kontaktanordnung 71, 81, 91 aufgesetzt und mittels der Schrauben 21a auf der Platine 60 befestigt werden. Dabei stellen die Führungsstifte 22, die über die Unterseite des Gehäuses 20 hinausragen und die in die Öffnungen 62 der Platine 60 eingreifen, eine korrekte Ausrichtung der zweiten Kontaktanordnungen 72, 82, 92 zu den auf der Platine 60 befindlichen ersten Kontaktanordnungen 71, 81, 91 sicher.

Im kontaktierten Zustand ist der Kontakthalter 94 mit den zweiten Kontaktanordnungen 72, 82, 92 gegen die Kraft der auf den Führungsstift und 22 aufgesetzten Federn 95 im Gehäuse 10 soweit nach unten gedrückt, dass ein leitender Kontakt zwischen den ersten Kontaktanordnungen 71, 81, 91 und den zweiten Kontaktanordnungen 72, 82, 92 hergestellt ist. Der Zuganker 40 ist mit dem Betätigungsstift 94b derart verrastet, dass er den Kontakthalter 94 in dieser Position sichert. In einem Notfall wird der Zuganker 40 durch die Spule 50 betätigt, wodurch die Verrastung zwischen Zuganker 40 und Betätigungsstift 94 gelöst wird, und der Kontakthalter 94 durch Federkraft entlang der Führungsstifte 22 von den ersten Kontaktanordnungen 71, 81, 91 wegbewegt wird.

Figur 5 zeigt einen vergrößerten Ausschnitt aus der Schnittdarstellung entsprechend Figur 4, mit dem Kontaktpaar 80. Wie in Figur 5 zu sehen ist, liegen im kontaktierten Zustand die Kontaktniete 82b, 82c der zweite Kontaktanordnung 82 auf den Kontaktnieten 81a, 81b der ersten Kontaktanordnung 81 auf. Der in Figur 5 dargestellte Pfeil S stellt den Stromfluss durch das Kontaktpaar 80 dar. Der Strom fließt, wie dort zu sehen ist, zunächst durch den Kontaktniet 81a der ersten Kontaktanordnung 81, den Kontaktniet 82b der der zweiten Kontaktanordnung 82 und weiter über die Kontaktbrücke 82a, den Kontaktniet 82c zum Kontaktniet 81b der ersten Kontaktanordnung 81.

Ist der Stromkreis durch Anheben des Kontakthalters 94 unterbrochen, wobei sich die zweite Kontaktanordnung 82 von der ersten Kontaktanordnung 81 abhebt, befindet sich sowohl die zweite Kontaktanordnung 82 als auch der Kontaktniet 81b der ersten Kontaktanordnung 81 in einem stromlosen Zustand,
Zur Sicherstellung der Funktion der Sicherheitsvorrichtung 1 ist es zwingend notwendig, dass der Kontakthalter 94 ungehindert im Gehäuse 10 bewegt werden kann. Die Wandelemente 33 des Basiselements 30 stellen dabei sicher, dass der Abstand zwischen den Seitenwänden 20b des Deckels 20 beibehalten wird, sich im Besonderen nicht verringert, wodurch ein Schleifen oder Verklemmen des Kontakthalters 94 im Deckel 20 verhindert wird.

Darüber hinaus ermöglicht es die vorbeschriebene Ausgestaltung des Basiselements 30, den Deckel 20, und somit die gesamte Sicherheitsvorrichtung, schlanker zu gestalten, da auf zusätzliche Stabilisierungselemente für den Deckel 20 verzichtet werden kann.

Das Gehäuse 10 der erfindungsgemäßen Sicherheitsvorrichtung 1 erleichtert darüber hinaus, wie oben beschrieben, die Montage der Sicherheitsvorrichtung 1, im Besonderen durch das Vorsehen der Führungsstifte 22 mit dem hieran geführten Kontakthalter 94 sowie dem Basiselement 30, dass den Kontakthalter 94 im Deckel 20 des Gehäuses 10 sichert, und eine abschließende passgenaue Montage auf der Platine 60 ermöglicht.

## Patentansprüche

1. Sicherheitsvorrichtung (1) zum Notabschalten eines elektrischen Warmwasserbereiters oder einer Wärmepumpe, wobei die Sicherheitseinrichtung (1) aufweist:
wenigstens ein Kontaktpaar (70, 80, 90) mit wenigstens einer ersten Kontaktanordnung (71, 81, 91) und wenigstens einer zweiten Kontaktanordnung (72, 82, 92), die dazu eingerichtet sind, in einem kontaktierten Zustand den Strom zur Versorgung des Warmwasserbereiters oder der Wärmepumpe zu leiten, und in einem geöffneten Zustand die Stromversorgung des Warmwasserbereiters oder der Wärmepumpe zu unterbrechen, eine Haltevorrichtung (94) zum Halten der zweiten Kontaktanordnung (72, 82, 92) an einem Zuganker (40),
wobei der Zuganker (40) dazu eingerichtet ist, die Haltevorrichtung (94) und die zweite Kontaktanordnung (72, 82, 92) von der ersten Kontaktanordnung (71, 81, 91) zu lösen, um eine Stromversorgung des Warmwasserbereiters oder der Wärmepumpe zu unterbrechen,
wobei die Sicherheitsvorrichtung (1) weiterhin ein Gehäuse (10) umfasst, mit einem Deckel (20) und einem Basiselement (30), wobei das Basiselement (30) Führungselemente (34) und Positionierelemente (32) für den Deckel (20) aufweist, die mit hierzu korrespondierenden Gegenführungselementen (22) und Gegenpositionierelementen (20d) des Deckels (20) zusammenwirken
**dadurch gekennzeichnet, dass** die erste Kontaktanordnung (71, 81, 91) aus einem ersten und einem zweiten Kontaktniet (71a, 71b; 81a, 81b; 91a, 91b) besteht, und die zweite Kontaktanordnung (72, 82, 92) durch eine zweifach abgewinkelte Kontaktbrücke (72a, 82a, 92a) gebildet ist.

2. Sicherheitsvorrichtung nach Anspruch 1,
**dadurch gekennzeichnet, dass** der Deckel (20) Führungsstifte (22) als Gegenführungselemente aufweist.

3. Sicherheitsvorrichtung nach den Ansprüchen 1 oder 2,
**dadurch gekennzeichnet, dass** das Basiselement (30) wenigstens ein Wandelement (33) aufweist, das sich im montierten Zustand der Sicherheitsvorrichtung (1) zwischen zwei zumindest annähernd parallelen Seitenwänden (20b) des Deckels erstreckt.

4. Sicherheitsvorrichtung nach Anspruch 3,
**dadurch gekennzeichnet, dass** die Sicherheitsvorrichtung (1) wenigstens zwei Kontaktpaare (70, 80, 90) aufweist, und dass das wenigstens eine Wandelement (33) des Basiselements (30) zwischen den wenigstens zwei Kontaktpaaren (70, 80, 90) positioniert ist.

5. Sicherheitsvorrichtung nach Anspruch 3 oder 4,
**dadurch gekennzeichnet, dass** die Führungselemente (34) des Basiselements (30) in die Wandelemente ((33) des Basiselements (30) integriert sind.

6. Sicherheitsvorrichtung nach Anspruch 2, mit einer Platine (60), auf welcher die wenigstens eine Kontaktanordnung (71, 81, 91) angeordnet ist,
**dadurch gekennzeichnet, dass** die Führungsstifte (22) des Deckels (20) in hierzu korrespondierende Aufnahmen (62) in der Platine (60) eingreifen.

7. Sicherheitsvorrichtung nach einem der vorstehenden Ansprüche,
**dadurch gekennzeichnet, dass** das Basiselement (30) zwei zueinander parallel ausgerichtete Wandelemente (33) aufweist, zwischen denen ein stabförmiges Stabilisierungselement (35) angeordnet ist.

8. Sicherheitsvorrichtung einem der vorstehenden Ansprüche,
**dadurch gekennzeichnet, dass** der Deckel (20) und das Basiselement (30) Paare von zusammenwirkenden Rastelementen (24, 36) aufweisen.

## Claims

1. Safety device (1) for emergency shutdown of an electric water heater or a heat pump, wherein the safety device (1) comprises:
at least one contact pair (70, 80, 90) with at least one first contact arrangement (71, 81, 91) and at least one second contact arrangement (72, 82, 92), which are arranged to conduct the current to supply the water heater or the heat pump in a contacted state, and to interrupt the power supply to the water heater or the heat pump in an open state, a holding device (94) for holding the second contact arrangement (72, 82, 92) on a tie rod (40),
wherein the tie rod (40) is arranged to disengage the holding device (94) and the second contact arrangement (72, 82, 92) from the first contact arrangement (71, 81, 91) in order to interrupt a power supply to the water heater or the heat pump,
wherein the safety device (1) further comprises a housing (10) with a cover (20) and a base element (30), wherein the base element (30) has guide elements (34) and positioning elements (32) for the cover (20) which co-operate with corresponding counter-guide elements (22) and counter-positioning elements (20d) of the cover (20)
**characterised in that** the first contact arrangement (71, 81, 91) consists of a first and a second contact rivet (71a, 71b; 81a, 81b; 91a, 91b), and the second contact arrangement (72, 82, 92) is formed by a double-angled contact bridge (72a, 82a, 92a).

2. safety device according to claim 1,
**characterised in that** the cover (20) has guide pins (22) as counter-guide elements.

3. safety device according to claims 1 or 2,
**characterised in that** the base element (30) has at least one wall element (33) which, in the assembled state of the safety device (1), extends between two at least approximately parallel side walls (20b) of the cover.

4. safety device according to claim 3,
**characterised in that** the safety device (1) has at least two pairs of contacts (70, 80, 90), and **in that** the at least one wall element (33) of the base element (30) is positioned between the at least two pairs of contacts (70, 80, 90).

5. safety device according to claim 3 or 4,
**characterised in that** the guide elements (34) of the base element (30) are integrated into the wall elements (33) of the base element (30).

6. safety device according to claim 2, with a circuit board (60) on which the at least one contact arrangement (71, 81, 91) is arranged,
**characterised in that** the guide pins (22) of the cover (20) engage in corresponding receptacles (62) in the circuit board (60).

7. safety device according to one of the preceding claims,
**characterised in that** the base element (30) has two wall elements (33) which are aligned parallel to one another and between which a rod-shaped stabilising element (35) is arranged.

8. safety device according to one of the preceding claims,
**characterised in that** the cover (20) and the base element (30) have pairs of interacting latching elements (24, 36).

## Revendications

1. Dispositif de sécurité (1) pour l'arrêt d'urgence d'un chauffe-eau électrique ou d'une pompe à chaleur, le dispositif de sécurité (1) comprenant:
au moins une paire de contacts (70, 80, 90) comprenant au moins un premier agencement de contact (71, 81, 91) et au moins un deuxième agencement de contact (72, 82, 92), qui sont adaptés pour, dans un état en contact, conduire le courant vers l'alimentation du chauffe-eau ou de la pompe à chaleur et, dans un état ouvert, pour interrompre l'alimentation électrique du chauffe-eau ou de la pompe à chaleur,
un dispositif de maintien (94) pour maintenir le deuxième agencement de contact (72, 82, 92) sur un tirant (40),
le tirant (40) étant adapté pour détacher le dispositif de retenue (94) et le deuxième ensemble de contact (72, 82, 92) du premier ensemble de contact (71, 81, 91) afin de couper l'alimentation électrique du chauffe-eau ou de la pompe à chaleur,
le dispositif de sécurité (1) comprenant en outre un boîtier (10), avec un couvercle (20) et un élément de base (30), l'élément de base (30) présentant des éléments de guidage (34) et des éléments de positionnement (32) pour le couvercle (20), qui coopèrent avec des éléments de contre-guidage (22) et des éléments de contre positionnement (20d) du couvercle (20) qui leur correspondent,
**caractérisé en ce que** le premier agencement de contact (71, 81, 91) est constitué d'un premier et d'un deuxième rivet de contact (71a, 71b; 81a, 81b ; 91a, 91b), et le deuxième agencement de contact (72, 82, 92) est formé par un pont de contact (72a, 82a, 92a) coudé deux fois.

2. Dispositif de sécurité selon la revendication 1,
**caractérisé en ce que** le couvercle (20) présente des broches de guidage (22) en tant qu'éléments de contre-guidage.

3. Dispositif de sécurité selon les revendications 1 ou 2,
**caractérisé en ce que** l'élément de base (30) comporte au moins un élément de paroi (33) qui, à l'état monté du dispositif de sécurité (1), s'étend entre deux parois latérales (20b) au moins approximativement parallèles du couvercle.

4. Dispositif de sécurité selon la revendication 3,
**caractérisé en ce que** le dispositif de sécurité (1) comprend au moins deux paires de contacts (70, 80, 90), et **en ce que** ledit au moins un élément de paroi (33) de l'élément de base (30) est positionné entre lesdites au moins deux paires de contacts (70, 80, 90).

5. Dispositif de sécurité selon la revendication 3 ou 4,
**caractérisé en ce que** les éléments de guidage (34) de l'élément de base (30) sont intégrés dans les éléments de paroi ((33) de l'élément de base (30).

6. Dispositif de sécurité selon la revendication 2, comprenant une platine (60) sur laquelle est disposé ledit au moins un ensemble de contacts (71, 81, 91),
**caractérisé en ce que** les broches de guidage (22) du couvercle (20) s'engagent dans des logements (62) correspondant à celles-ci dans la platine (60).

7. Dispositif de sécurité selon l'une des revendications précédentes,
**caractérisé en ce que** l'élément de base (30) présente deux éléments de paroi (33) orientés parallèlement l'un à l'autre, entre lesquels est disposé un élément de stabilisation (35) en forme de barre.

8. Dispositif de sécurité selon l'une des revendications précédentes,
**caractérisé en ce que** le couvercle (20) et l'élément de base (30) comportent des paires d'éléments d'encliquetage (24, 36) qui coopèrent.
